# EUROPÄISCHE PATENTSCHRIFT

(11) **EP 0 394 681 B1**
(45) Veröffentlichungstag und Bekanntmachung des Hinweises auf die Patenterteilung: **01.02.1995**
(21) Anmeldenummer: 90105665.5
(22) Anmeldetag: 26.03.1990
(51) Int. Cl.: B41F 33/00

(54) **Verfahren zur Steuerung der Farbführung einer Druckmaschine mit Begrenzung der Schichtdicke und der Tonwertzunahme**
Method for regulating the ink supply in a printing machine with limitation of the ink film thickness and of the tonal value increase
Procédé pour contrôler l'encrage dans une machine d'impression avec limitation de l'épaisseur de la couche d'encre et de l'augmentation de la valeur tonale

(30) Priorität: 24.04.1989 DE 3913382
(43) Veröffentlichungstag der Anmeldung: 31.10.1990
(73) Patentinhaber: Heidelberger Druckmaschinen Aktiengesellschaft, D-69019 Heidelberg (DE)
(72) Erfinder: Pfeiffer, Nikolaus, D-6900 Heidelberg (DE)
(74) Vertreter: Stoltenberg, Heinz-Herbert Baldo

(56) Entgegenhaltungen:
- EP-A- 0 089 016
- EP-A- 0 196 431
- EP-A- 0 228 347
- EP-A- 0 324 718
- DE-A- 3 440 706

## Beschreibung

Die Erfindung betrifft ein Verfahren zur Farbführungssteuerung einer Druckmaschine, wobei ein von der Maschine bedruckter Druckbogen in einer Anzahl von Testbereichen fotoelektrisch ausgemessen wird, die dabei gewonnen Meßwerte in Verbindung mit Soll-Werten zu Steuerdaten verarbeitet werden und die Farbführung der Druckmaschine anhand dieser Steuerdaten erfolgt.

Die Steuerung der Farbführung im laufenden Druckprozeß stellt die wichtigste Möglichkeit dar, die Farbgebung und damit den Bildeindruck zu beeinflussen. Ziel der Farbführungssteuerung ist es, eine möglichst gute farbliche Übereinstimmung zwischen Vorlage und Druck/Fortdruck zu erreichen. Als wesentliche Verbesserung ist in diesem Zusammenhang die Steuerung der Farbführung nach farbmetrischen Größen zu werten, da eine Regelung im Sinne eines Abgleichs von Soll-und Istwerten eines Farbortes in guter Näherung dem Farbempfinden des menschlichen Auges entspricht.

Spektrale Messungen der Remissionen von Farbmeßfeldern, die mathematische Umsetzung dieser Meßwerte in farbmetrische Größen und weiterführend in Steuerdaten zur Verstellung der Farbführungsorgane einer Druckmaschine sind bekannt. In der EP-OS 0 228 347 ist neben einer entsprechend ausgerüsteten Druckmaschine und einer Meßvorrichtung für eine solche Druckmaschine auch ein Verfahren zur Farbführungssteuerung der Druckmaschine angegeben. Für den Farbabgleich zwischen Vorlage und Druck/Fortdruck werden in von der Druckmaschine mitgedruckten Farbmeßfeldern die spektralen Remissionen gemessen und daraus die entsprechenden Farbkoordinaten bestimmt. Durch Vergleich mit den Soll-Remissionen bzw. den Soll-Farbkoordinaten wird der Farbabstand zwischen Soll- und Ist-Farbort ermittelt und in Änderungen der Schichtdicken der Druckfarben umgerechnet. Die Steuerung der Farbführungorgane erfolgt gemäß diesen errechneten Änderungen der Schichtdicken der einzelnen Druckfarben derart, daß der Gesamtfarbabstand zwischen ist- und Soll-Farbort im korrespondierenden Farbraum minimal wird.

In der noch nicht vorveröffentlichten CH-Patentanmeldung 01 268/88-9 (EP-A 0 324 718) wird ebenfalls ein Verfahren zur Farbregelung einer Druckmaschine auf einer farbmetrischen Grundlage vorgeschlagen, das sich durch seine hohe Konvergenzgeschwindigkeit, d.h. eine schnelle Erfassung des relativen Farbabstandes zwischen Ist- und Soll-Farbort, auszeichnet.

Obwohl über die farbmetrische Steuerung dem Farbempfinden des menschlichen Auges entsprochen wird, wird die Güte der Farbführungsregelung in beiden Verfahren dadurch eingeschränkt, daß verfahrenstechnische Grenzwerte beim Offsetdruck unbeachtet bleiben. Ein ermittelter Soll-Farbort bleibt während des gesamten Druckprozesses Soll-Farbort und wird angesteuert, auch wenn hierbei maximal bzw. minimal zulässige Schichtdicken einer oder mehrerer Druckfarben über-bzw. unterschritten werden. Unter maximal bzw. minimal zulässiger Schichtdicke wird hierbei die schichtdicke verstanden, bei der die damit einhergehende Vergrößerung der Rasterpunkte einer Druckfarbe zu unzulässigen Tonwerten führt. Diese Änderungen in der Tonwertzunahme des Druckes/Fortdruckes führen zu Verschiebungen des Farbortes, was sich in Farbverfälschungen widerspiegelt, die besonders im Bereich kritischer Farbtöne (z.B. Hauttöne) nicht tolerierbar sind.

In der nicht vorveröffentlichten DE-Patentanmeldung DE-A 38 12 099.2 wird ein Verfahren vorgeschlagen, das aufbauend auf der farbmetrischen Steuerung und unter Berücksichtigung der Randbedingung einer maximalen Schichtdicke der einzelnen Druckfarben, eine wesentlich zuverlässigere und damit weitgehend automatisierte Farbführungssteuerung einer Druckmaschine erlaubt.

Kann der Soll-Farbort bei einer direkten Ansteuerung nur erreicht werden, wenn dabei die maximale Schichtdicke einer Druckfarbe überschritten würde, wird ausgehend von diesem Farbort bei der maximalen Schichtdicke dieser Druckfarbe getestet, ob durch Ändern der Schichtdicken der weiteren Druckfarben ein Farbort erreicht werden kann, der innerhalb der vorgegebenen Toleranzen um den Soll-Farbort liegt. Wird hierbei ein Farbort erreicht, bei dem die maximale Schichtdicke einer zweiten Druckfarbe überschritten würde, wird ausgehend von diesem Farbort versucht, mit Hilfe der Änderung der verbleibenden Druckfarbe wiederum einen Farbort aufzufinden, der innerhalb der vorgegebenen Toleranzen um den Soll-Farbort liegt. Sobald mittels der sukzessiven Verfahrensschritte ein Farbort gefunden wird, der innerhalb der maximal zulässigen Schichtdicken aller am Druck beteiligten Druckfarben liegt, wird dieser Farbort als neuer Soll-Farbort angesteuert. Gelingt es nicht, einen Farbort im Toleranzbereich um den Soll-Farbort ohne Überschreitung der maximalen Schichtdicke mindestens einer Druckfarbe zu erreichen, ist die Möglichkeit vorgesehen, manuell in das Steuerverfahren einzugreifen. Basierend auf seinem Fachwissen kann der Drucker entscheiden, ob eine Erweiterung des Toleranzbereiches um den Soll-Farbort erfolgen soll, oder ob die maximale Schichtdicke der kritischen Druckfarbe erhöht werden soll. Mit der entsprechenden Entscheidung startet das zuvor beschriebene Verfahren wiederum und sucht erneut - unter der Randbedingung maximaler Schichtdicken - einen Farbort, der möglichst nahe am Soll-Farbort liegt.

Obwohl diese Farbführungsregelung berücksichtigt, daß für eine optimale Übereinstimmung von Vorlage und Druck/Fortdruck die maximale Schichtdicke der einzelnen Druckfarben nicht überschritten werden darf, wirkt sich hier nachteilig aus, daß die maximale Schichtdicke vorgegeben und dann während des gesamten Druckprozesses als konstant angenommen wird. Prozeßabhängige Änderungen der maximalen Schichtdicke, beispielsweise infolge von Konsistenzänderungen der Druckfarben unter Temperatur- oder Luftfeuchteeinfluß, infolge von Gummituchverschmutzungen oder Änderungen des Papiers, werden nicht beachtet.

Günstiger für eine optimale Farbführungsregelung ist es außerdem, wenn die Tonwertzunahme direkt und nicht nur indirekt, d.h. über die maximale/minimale Schichtdicke, mitberücksichtigt wird. Die Tonwertzunahme, definiert als Differenz der Rastertonwerte (prozentuale, optisch-wirksame Flächendeckungen) von Rasterfilm und Rasterdruck ist, wie bereits erwähnt, von entscheidender Bedeutung für den Farbeindruck eines Druckes/Fortdruckes. Schon geringe Änderungen in der Flächendeckung des Rasters nur einer Farbe führen bei hochwertigen Druckerzeugnissen zu nicht tolerierbaren Farbverfälschungen.

In der DE-A 38 12 099.2 ist bezüglich der Tonwertzunahme lediglich vorgesehen, daß bei Überschreiten eines vorgegebenen Toleranzbereichs der Tonwertzunahme ein Warnsignal ausgegeben wird, die Farbführungssteuerung selbst wird hierdurch nicht beeinflußt. Für eine optimale Druckqualität und eine weitgehend automatisierte Steuerung der Farbführung dürfen jedoch maximal zulässige Änderungen der Tonwertzunahme und hieraus abgeleitete Grenzwerte für die maximal zulässigen Schichtdickentoleranzen, bzw. im Farbraum für die Farbtoleranzen, nicht überschritten werden.

Die Aufgabe der Erfindung lautet somit, ein Verfahren zur Farbführungssteuerung einer Druckmaschine anzugeben, das - unter Beachtung verfahrenstechnisch bedingter Grenzwerte - einerseits eine optimale Druckqualität garantiert, andererseits eine weitgehend automatisierte Regelung der Farbführung erlaubt. Manuelle Eingriffe des Druckers müssen nur noch in extremen Ausnahmefällen vorgenommen werden.

Die Aufgabe wird dadurch gelöst, daß aus dem (den) Meßwert(en) eines Raster- und eines Volltonfeldes eines Druckbogens die Tonwertzunahme am Ist-Ort und am Soll-Ort berechnet wird, daß für den Fall, daß die Tonwertzunahme am Soll-Ort außerhalb der Tonwertzunahmetoleranz liegt, für die maximal und minimal tolerierbare Tonwertzunahme die entsprechenden Toleranzgrenzen der Schichtdicke bestimmt werden, daß mit diesen Schichtdicken ein Kann-Ort an der Grenze der tolerierbaren Tonwertzunahme als neuer Soll-Ort berechnet wird, und daß der Soll-Ort angesteuert wird, wenn er zusätzlich innerhalb der Farbtoleranz bzw. Dichtetoleranz liegt.

Gemäß einer vorteilhaften Weiterbildung der Erfindung ist vorgesehen, daß für den Fall, daß der neue Soll-Ort außerhalb der Farbtoleranz bzw. Dichtetoleranz liegt, die Tonwertzunahmetoleranz um ein Faktor N (N > 1) vergrößert wird und der Kann-Ort an der Grenze der Farbtoleranz bzw. Dichtetoleranz als Soll-Ort angesteuert wird, wenn er zusätzlich innerhalb der erweiterten Tonwertzunahmetoleranz liegt. Hierdurch wird eine weitgehend automatische Farbführungssteuerung/Regelung erreicht. So erfolgt erst bei Erreichen der Grenzen der erweiterten Randbedingungen ein Eingriff in die Farbgebungsregelung. Dies ist für eine konstant gute Druckqualität von Vorteil, da jeder Eingriff in die Regelung zu Qualitätsschwankungen führt, die sich solange bemerkbar machen, bis sich ein neues Gleichgewicht eingestellt hat.

Eine weitere Lösung der Aufgabe sieht vor, daß aus den Graufeld-, Vollton- und Raster-Meßwerten eines Druckbogens die Tonwertzunahmen am Ist-Ort und am Soll-Ort berechnet werden, daß für den Fall, daß die Tonwertzunahmen am Soll-Ort außerhalb der tolerierbaren Tonwertzunahmen liegen, für die maximal und minimal tolerierbaren Tonwertzunahmen die entsprechenden Toleranzgrenzen der Schichtdicken der einzelnen Druckfarben bestimmt werden, und daß mit diesen Schichtdicken ein Kann-Ort an den Grenzen der tolerierbaren Tonwertzunahmen als neuer Soll-Ort berechnet und angesteuert wird, wenn er zusätzlich innerhalb des Toleranzraumes liegt.

Ähnlich wie bei der Einzelfarbenregelung läßt sich auch bei der Mehrfarbenregelung die Erfindung derart vorteilhaft weiterbilden, daß für den Fall, daß der neue Soll-Ort außerhalb des Toleranzraumes liegt, die Tonwertzunahmetoleranzen um einen Faktor N (N > 1) vergrößert werden, und der Kann-Ort an den Grenzen der erweiterten, tolerierbaren Tonwertzunahmen bestimmt wird.

Als vorteilhaft ist die folgende Weiterbildung zu erachten, bei der der "optimale" Ort im Schnittpunkt der Verbindungsgeraden der Kann-Orte mit der Oberfläche des Toleranzraumes als Soll-Ort angesteuert wird, wenn die zugehörigen Tonwertzunahmen innerhalb der erweiterten, tolerierbaren Tonwertzunahmen liegen. Diese Weiterbildung des Verfahrens stellt sicher, daß der angesteuerte Soll-Ort möglichst nahe beim Soll-Ort liegt.

Eine Weiterbildung des erfindungsgemäßen Verfahrens sieht vor, daß Meßwerte aus Graufeld-, Raster- und Volltonfeldern sowohl mittels eines Spektrometers als auch mittels eines Densitometers ermittelt werden können.

Weiterhin ist als vorteilhafte Weiterbildung des erfindungsgemäßen Verfahrens vorgesehen, den Faktor N zur Erweiterung der Tonwertzunahmetoleranzen über eine Eingabe festzulegen.

Wenn kein geeigneter Farbort bzw. Dichteort gefunden wird, der sowohl innerhalb der einfachen, bzw. der erweiterten Tonwertzunahmetoleranz(en) und zusätzlich innerhalb der entsprechenden Farbtoleranz(en) bzw. Dichtetoleranz(en) liegt, sieht eine Weiterbildung des erfindungsgemäßen Verfahrens vor, daß eine Eingabe nach der weiteren Vorgehensweise anhand einer Entscheidungsliste abgefragt wird. Hierdurch hat der Drucker die Möglichkeit, in extremen Ausnahmefällen in die Farbführungsregelung einzugreifen. Beispielsweise kann er entscheiden, welche der nachfolgenden Entscheidungen noch ein möglichst gutes Druckergebnis liefert:
1. Änderung der Soll-Tonwertzunahme einer bestimmten Druckfarbe.
2. Änderung der Tonwertzunahmetoleranz einer bestimmten Druckfarbe.
3. Änderung der Farbtoleranz bzw. Dichtetoleranz einer bestimmten Druckfarbe.
4. Ansteuerung des Soll-Ortes trotz stark überhöhter Tonwertzunahme in einer bestimmten Farbe.
5. Ansteuerung des Soll-Ortes, wenn dieser innerhalb der Tonwertzunahmetoleranz, jedoch außerhalb der Farbtoleranz bzw. Dichtetoleranz einer Druckfarbe liegt.

Diese Entscheidungsliste ist angelegt für eine Einzelfarbenregelung. Im Falle der Graufeldregelung hat der Drucker zusätzlich die Möglichkeit, zu entscheiden, für welche Farbe die jeweilige Änderung vorgenommen werden soll.

Eine Weiterbildung des erfindungsgemäßen Verfahrens sieht vor, daß Vorschläge für notwendige Änderungen berechnet und dem Drucker angezeigt werden. Hierdurch werden dem Drucker konkrete Hinweise gegeben, mit welchen farblichen Veränderungen er im Falle seiner jeweiligen Wahl zu rechnen hat. Der Drucker hat so die Möglichkeit, anhand der angezeigten Werte in Verbindung mit seiner Erfahrung eine optimale Farbführung zu finden, ohne das Risiko einzugehen, durch fehlgeschlagene Korrekturversuche Makulatur zu drucken.

Ausführungsformen des erfindungsgemäßen Verfahrens sind anhand der nachfolgenden Figuren näher erläutert.

Es zeigt:
- Fig 1: ein Blockschaltbild einer Einrichtung zur Durchführung des erfindungsgemäßen Verfahrens,
- Fig. 2: einen Programmablaufplan für die Farbführungssteuerung in Einzelfarbenfeldern,
- Fig. 3: einen Programmablaufplan für die farbmetrische Farbführungssteuerung in Mehrfarbenfeldern (Graufeldern),
- Fig. 4: das erfindungssgemäße Verfahren als Diagramm im Farbraum.

Bei der Einrichtung nach Fig. 1 ist eine Druckmaschine 1 in an sich bekannter Weise mit Farbführungsorganen 2 vorgesehen, mit deren Hilfe die Farbzuführung und damit die Schichtdicke durch Stellsignale steuerbar ist. Diese Stellsignale werden den Farbführungsorganen 2 von einer Farbsteuerungseinheit 3 zugeführt, welche die Stellsignale aufgrund von Farbsteuerdaten erzeugt, die in einem Ein-/Ausgabegerät 4 in Verbindung mit einer Meßwertverarbeitungseinheit 5 erzeugt werden. Von den Farbführungsorganen 2 ist eine Ist-Wert-Rückmeldung zur Ein-/Ausgabeeinheit 4 vorgesehen.

Aus einem von der Druckmaschine gedruckten Druckbogen 6 befindet sich ein Druckkontrollstreifen 7 mit mehreren Farbmeßfeldern. Diese werden von einem Meßkopf 8 abgetastet, der Teil eines Densitometers oder eines Spektrometers 9 ist. Eine elektronische Meßkopfsteuereinheit 10 steuert die Position des Meßkopfes 8, wobei die Ist-Position des Meßkopfes 8 an die Meßkopfsteuereinheit 10 und weiter an die Meßwertverarbeitungseinheit 5 weitergeleitet werden kann. Vom Densitometer/Spektrometer 9 werden Meßwerte an die Meßwertverarbeitungseinheit 5 geleitet.

Mit der in Fig. 1 dargestellten Einrichtung ist nach dem im folgenden näher erläuterten, erfindungsgemäßen Verfahren eine Steuerung, bzw. weitgehend eine Regelung der Schichtdicken im Sinne einer Optimierung der Farbwiedergabe möglich. Dabei werden bei Korrekturen, die ein Abwägen verschiedener Qualitätsparameter erforderlich machen, dem Drucker über das Ein-/Ausgabegerät 4 Vorschläge gemacht, die er durch entsprechende Eingabe ändern oder befolgen kann.

In Fig. 2 ist eine spezielle Ausführungsform des Verfahrens für den Fall der Einzelfarbenregelung dargestellt. Die Einzelfarbenregelung bietet sich an beim Einfarbendruck oder beim Druck von Sonderfarben.

Gemäß dem Programmablaufplan nach Fig. 2 werden bei 11 die Meßwerte des Spektrometers bzw. des Densitometers 9, also die Ist-Werte, abgefragt. Bei 12 werden die Soll-Werte und die jeweiligen Toleranzen einem Speicher entnommen. Durch eine Subtraktion bei 12 wird die Differenz zwischen dem Meßwert und dem Soll-Wert einer jeden Druckfarbe gebildet. Anschließend wird bei 14 für jede Druckfarbe die relative Schichtdickenänderung dS/S bzw. Dichteänderung dDV/DV zum Abgleich zwischen Ist-Wert und Soll-Wert errechnet.

Im Programmteil 15 wird die Tonwertzunahme Zᵢ am Ist-Ort berechnet und daraus z.B. über das in der noch nicht vorveröffentlichten CH-Patentanmeldung 01 268/88-9 (EP-A 0 324 718) bekanntgewordenen "Lichtfangmodell" bei 16 näherungsweise die Tonwertzunahme Z am Soll-Ort Soll bestimmt. Liegt die errechnete Tonwertzunahme Z am Soll-Ort Soll innerhalb der Tonwertzunahmetoleranz ZTol um die Soll-Tonwertzunahme ZSoll, was bei 17 überprüft wird, werden die relativen Schichtdickenänderungen dS/S bzw. Dichteänderung dDV/DV zum Abgleich zwischen Ist-Wert Ist und Soll-Wert Soll bei 18 errechnet. Diese Farbsteuerdaten werden direkt über die Farbsteuerungsdatenübertragung 27 an die Farbsteuereinheit 3 geleitet.

Liegt bei 17 die errechnete Tonwertzunahme Z am Soll-Ort Soll jedoch außerhalb der tolerierbaren Tonwertzunahme ZSoll ± ZTol der entsprechenden Druckfarbe, wird bei 19 der Farbort bzw. Dichteort Kann1 an der Grenze der Tonwertzunahmetoleranz Z + ZTol errechnet. Wenn dieser Ort Kann1 zusätzlich innerhalb der Farbtoleranz ETol bzw. Dichtetoleranz DVTol um den Soll-Ort Soll liegt, was im Programmteil 20 überprüft wird, wird er zum neuen Soll-Ort Soll1. Die bei 21 errechnete Schichtdickenänderung zum Abgleich von Ist-Ort Ist und Soll-Ort Soll1 wird an die Farbsteuerungsdatenübertragung 27 weitergeleitet.

Erfüllt der Kann-Ort Kann1 nicht die zusätzliche Bedingung, daß er innerhalb der Farbtoleranz ETol bzw. Dichtetoleranz DVTol liegt, wird bei 22 der Kannort Kann2 an der Farbtoleranzgrenze bzw. Dichtetoleranzgrenze berechnet. Liegt die Tonwertzunahme innerhalb der erweiterten Grenze der Tonwertzunahmetoleranz N x ZTol, was bei 23 getestet wird, so wird bei 24 die Schichtdickenänderung dS/S bzw. Dichteänderung dDV/DV zum Abgleich zwischen Ist-Wert Ist und Soll-Wert Soll2 errechnet und an die Farbsteuerungsdatenübertragung 27 weitergegeben.

Für den Fall, daß der Kannort Kann2 an der Farbtoleranzgrenze bzw. Dichtetoleranzgrenze nicht innerhalb der erweiterten Tonwertzunahmetoleranz N x ZTol liegt, werden dem Drucker die bereits genannten Möglichkeiten für eine weitere Vorgehensweise zur Wahl gestellt. Im Programmteil 25 kann er aufgrund von Vorschlägen und aufgrund seiner Erfahrung anhand einer Entscheidungsliste die weitere Vorgehensweise über das Ein-/Ausgabegerät 2 festlegen. Die Berechnung der Farbsteuergrößen wird nach der Benutzereingabe bei 26 vorgenommen und über die Farbsteuerungsdatenübertragung 27 an die Farbsteuerungseinheit 3 weitergegeben.

In Fig. 3 wird ein Programmablaufplan für die Durchführung des erfindungsgemäßen Verfahrens für den Fall einer farbmetrischen Farbführungssteuerung in Graufeldern vorgeschlagen. Die Graufeldsteuerung bietet sich an, wenn mit den drei Standardfarben CYAN, MAGENTA, YELLOW gedruckt wird.

Bei einer Dichteregelung werden die Dichten unabhängig voneinander daraufhin überprüft, ob sie innerhalb der zulässigen Toleranzen liegen (siehe Einzelfarbenregelung).

Ähnlich wie zuvor unter Fig. 2 beschrieben, werden bei 11 die Meßwerte des Spektrometers 9, also die Ist-Werte, abgefragt. Bei 12 werden die Soll-Werte und die Toleranzen einem Speicher entnommen. Durch eine Subtraktion bei 13 wird die Differenz zwischen den Meßwerten und den entsprechenden Soll-Werten gebildet. Anschließend wird bei 28 die relative Schichtdickenänderung dSᵢ/Sᵢ berechnet, die für ein Erreichen der Soll-Werte notwendig ist. Hier und im folgenden steht der Index i für die beim Druck beteiligten Standardfarben. Indizierte Größen werden für alle drei Druckfarben jeweils unabhängig voneinander bestimmt.

Im Programmteil 29 wird die Tonwertzunahme Zᵢ am Ist-Ort bestimmt. Näherungsweise läßt sich z.B. über das in der noch nicht vorveröffentlichten CH-Patentanmeldung 01 268/88-9 (EP-A 0 324 718) bekanntgewordenen "Lichtfangmodell" hieraus dann bei 30 die Tonwertzunahme Zᵢ am Soll-Ort Soll bestimmen. Bei 31 wird geprüft, ob diese näherungsweise errechnete Tonwertzunahme Zᵢ am Soll-Ort Soll innerhalb einer vorgegebenen Tonwertzunahmetoleranz ZTolᵢ um die Soll-Tonwertzunahme liegt. Ist diese Bedingung für jede der Druckfarben erfüllt, wird die bereits unter 28 bestimmte Schichtdickenänderung dSᵢ/Sᵢ über den Programmteil 32 an die Farbsteuerungsdatenübertragung 27 weitergeleitet.

Genügt eine der Druckfarben nicht dieser Bedingung, werden unter 33 für die maximal und minimal tolerierbaren Tonwertzunahme ZSollᵢ ± ZTolᵢ die dazugehörenden, maximal zulässigen Schichtdicken Smaxᵢ und Sminᵢ berechnet. Für farbmetrische Messungen wird unter Anwendung des aus der unveröffentlichten Patentanmeldung DE-A 38 12 099.2 bekannten Verfahrens zur Farbführungssteuerung unter Beachtung der "Schichtdickenbegrenzung" bei 34 ein Kann-Ort Kann1 bestimmt, bei dem jede Druckfarbe innerhalb ihrer maximal zulässigen Schichtdicke liegt.

Liegt der neue Kann-Ort Kann1 innerhalb der Toleranz, was unter 35 geprüft wird, wird der Kann-Ort Kann1 zum neuen Soll-Ort Soll1 und die unter 36 errechneten Schichtdickenänderung dSᵢ/Sᵢ zum Abgleich von Ist-Ort Ist und Soll-Ort Soll1 werden der Farbsteuerungsdatenübertragung 27 zugeleitet.

Liegt der Kann-Ort Kann1 nicht innerhalb der Toleranzen, wird bei 37 die Tonwertzunahmetoleranz ZTolᵢ um den Faktor N (N > 1) erweitert und aus den erweiterten Grenzwerten der Tonwertzunahmetoleranzen ${\text{ZSoll}}_{\text{i}} {\text{± (N x ZTol}}_{\text{i}} \text{)}$ werden die entsprechenden, maximal tolerierbaren Grenzwerte Smax′ᵢ und Smin′ᵢ für die Schichtdicke bestimmt. Anschließend wird im Programmteil 38 der Kann-Ort Kann2 bestimmt, bei dem keine der maximal zulässigen Schichtdicken Smaxᵢ überschritten wird.

Bei 39 wird der optimale Farbort Opt bestimmt. Dieser optimale Farbort Opt liegt im Schnittpunkt der Verbindungsgeraden von Kann1 und Kann2 mit der Oberfläche des Toleranzraumes TolR. Unter 40 wird geprüft, ob die zum optimalen Ort Opt gehörige Tonwertzunahme ZOptᵢ innerhalb der erweiterten Tonwertzunahmetoleranz (ZTolᵢ)_{erw} um die Soll-Tonwertzunahme ZSoll liegt. Ist diese Bedingung für alle Druckfarben erfüllt, wird Opt zum neuen Soll-Ort Soll2 und die entsprechenden Schichtdickenänderungen dSᵢ/Sᵢ werden unter 41 bestimmt und an die Farbsteuerungsdatenübertragung 27 geleitet.

Können andererseits beide Bedingungen nicht gleichzeitig erfüllt werden, wird im weiteren Verfahrensverlauf von einer automatischen Regelung der Farbführung abgesehen. Anhand einer Entscheidungsliste 25 kann der Drucker die weitere Vorgehensweise eingeben. Die entsprechenden Farbsteuergrößen werden bei 42 berechnet und an die Farbsteuerungsdatenübertragung 27 übergeben.

Neben der Regelung/Steuerung nach Farborten bzw. Dichteorten beachtet dieses Verfahren zusätzlich, daß für eine gute Farbwiedergabe aus verfahrenstechnischen Gründen gewisse Grenzwerte der Tonwertzunahme und der Schichtdicke nicht über-/unterschritten werden dürfen. Kann ein Ort unter Beachtung der einfachen Randbedingungen nicht gefunden werden, werden die Grenzwerte für die Randbedingungen erweitert. Erst wenn auch hiermit kein passender Farbort bzw. Dichteort aufzufinden ist, muß der Drucker manuell in die Farbführungssteuerung eingreifen.

Zur Verdeutlichung des in Fig. 3 abgehandelten Programmablaufplans sind in Fig. 4 die einzelnen Verfahrensschritte anhand einer Skizze im Farbraum (L-,a-,b-Raum) dargestellt.

Ist-Farbort EIst und Soll-Farbort ESoll sind durch einen gewissen Farbabstand voneinander getrennt. Der Soll-Farbort ESoll wird nun nicht bedingungslos angesteuert. Liegen nicht alle Tonwertzunahmen am Soll-Ort innerhalb der Toleranzen, so wird vorab geprüft, ob ein Kann-Farbort EKann1 innerhalb vorgegebener Tonwertzunahmetoleranzen - und damit innerhalb hieraus berechneter maximaler Schichtdicken Sₘₐₓᵢ, Sminᵢ der einzelnen Druckfarben - gefunden werden kann, der zusätzlich innerhalb des vorgegebenen Farbtoleranzraumes ETolR um den Soll-Farbort ESoll liegt. In Fig. 4 ist ohne Einschränkung die maximal tolerierbare Tonwertzunahme für nur eine erste Druckfarbe eingezeichnet. Die Begrenzungsfläche wird von den beiden verbleibenden Druckfarben aufgespannt. In der allgemeinen, hier jedoch nicht dargestellten Form, bilden die Tonwertzunahmetoleranzen ZTolᵢ als Raum um den Ist-Farbort EIst ein Parallelepiped.

In Fig. 4 ist der Fall skizziert, daß der Kann-Farbort EKann1 nicht innerhalb des von den Farbtoleranzen ETolᵢ aufgespannten Farbtoleranzraumes ETolR liegt. Dieser Farbtoleranzraum ETolR besitzt die vorteilhafte Form eines Ellipsoiden, dessen größere Achse in Richtung der L-Achse liegt. Dies berücksichtigt die Tatsache, daß das menschliche Auge auf Helligkeitsänderungen wesentlich unempfindlicher reagiert als auf Farbänderungen. Da der Kann-Farbort EKann1 beiden Randbedingungen (maximale Schichtdicke und maximale Farbtoleranz) nicht gleichzeitig genügt, wird der Kann-Farbort EKann1 nicht zum neuen Soll-Farbort ESoll1.

Vielmehr wird die Tonwertzunahmetoleranz um den Faktor N (N > 1) erweitert und ein weiterer möglicher Kann-Farbort EKann2 innerhalb der erweiterten Tonwertzunahme bestimmt. Wie dargestellt, erfüllt dieser Kann-Farbort EKann2 die zusätzliche Randbedingung und liegt innerhalb des Farbtoleranz-Ellipsoiden um den Soll-Farbort ESoll. Da es jedoch für eine "optimale" Farbführungssteuerung weniger günstig ist, einen Farbort EKann2 an der Grenze der bereits erweiterten Tonwertzunahme anzusteuern, wird als neuer Soll-Farbort EOpt der Schnittpunkt der Verbindungsgeraden zwischen den beiden Kann-Farborten EKann1, EKann2 mit der Oberfläche des Toleranz-Ellipsoiden bestimmt. Die Tonwertzunahme bei EOpt liegt innerhalb der erweiterten, tolerierbaren Tonwertzunahme. EOpt wird daher als neuer Soll-Ort angesteuert.

## Patentansprüche

1. Verfahren zur Farbsteuerung an einer Druckmaschine (1), wobei Meßfelder (7), die in der Druckmaschine (1) mit einer Schichtdicke (Sᵢ) in einzelnen Druckfarben (i) auf einen Druckbogen (6) aufgebracht worden sind,
fotoelektrisch ausgemessen werden,
wobei anhand der Meßwerte jeweils der Dichte-Istort bzw. der Farb-Istort (IST) eines Meßfeldes (7) bestimmt und mit einem entsprechenden Dichte-Sollort bzw. Farb-Sollort (SOLL) verglichen wird,
wobei jeweils aus den Meßwerten eines Raster- und eines Volltonfeldes jeder einzelnen Druckfarbe (i) die Tonwertzunahme (ZᵢIST) am Dichte-Istort bzw. am Farb-Istort (IST) bestimmt wird,
wobei aus der (den) Tonwertzunahme(n) (ZᵢIST) am Dichte-Istort bzw. am Farb-Istort (IST) und aus der Differenz der Schichtdicke(n) (Sᵢ) zwischen Dichte-Istort bzw. Farb-Istort (IST) und Dichte-Sollort bzw. Farb-Sollort (SOLL) die Tonwertzunahme(n) (ZᵢSOLL) am Dichte-Sollort bzw. am Farb-Sollort (SOLL) errechnet wird (werden),
wobei für den Fall, daß zumindest eine Tonwertzunahme (ZᵢSOLL) am Dichte-Sollort bzw. am Farb-Sollort (SOLL) außerhalb einer tolerierbaren Tonwertzunahme (ZᵢTOL) liegt, in jeder Druckfarbe (i) für die maximal bzw. minimal zulässige Tonwertzunahme (ZᵢSOLL + ZᵢTOL bzw. ZᵢSOLL-ZᵢTOL) eine maximal bzw. eine minimal zulässige Schichtdicke (Sᵢmax bzw. Sᵢmin) bestimmt wird,
wobei mittels der maximal bzw. minimal zulässigen Schichtdicke (Sᵢmax bzw. Sᵢmin) ein Ersatz-Dichteort bzw. ein Ersatz-Farbort (Kann1) berechnet wird,
wobei der Ersatz-Dichte- bzw. Farbort (Kann1) als neuer Dichte-Sollort bzw. Farb-Sollort (Soll1) festgelegt wird, wenn er innerhalb einer zulässigen Dichtetoleranz (DVᵢTOL) bzw. Farbtoleranz (EᵢTOL) um den Dichte-Sollort bzw. den Farb-Sollort (SOLL) liegt und
wobei, ausgehend vom Dichte-Istort bzw. Farb-Istort (Ist), die für die Erreichung des neuen Sollortes (Soll1) erforderliche Schichtdicke(n) (Sᵢ) in den entsprechenden Druckfarben (i) und entsprechende Stellgrößen zur Verstellung von Farbführungsorganen (2) an der Druckmaschine (1) bestimmt werden.

2. Verfahren nach Anspruch 1,
wobei es sich bei dem Meßfeld (7) um ein Vollton-, ein Rasterfeld oder ein Graufeld handelt.

3. Verfahren nach Anspruch 1,
wobei für den Fall, daß der neue Dichte-Sollort bzw. Farb-Sollort (Soll1) außerhalb der Dichtetoleranz(en) (DVᵢTOL) bzw. außerhalb Farbtoleranz(en) (EᵢTOL) liegt, die Tonwertzunahmetoleranz(en) (ZᵢTOL) um ein Faktor N (N > 1) vergrößert wird (werden) und ein neuer Ersatz-Dichteort bzw. Ersatz-Farbort (Kann2) an der Grenze der Dichtetoleranz(en) (DVᵢTOL) bzw. der Farbtoleranz(en) (EᵢTOL) als neuer Dichte-Sollort bzw. Farb-Sollort (Soll2) angesteuert wird, wenn er zusätzlich innerhalb der erweiterten, tolerierbaren Tonwertzunahme(n) ( ${\text{ZSOLL ± (N x Z}}_{\text{i}} \text{TOL}$ ) um den Dichte-Sollort bzw. dem Farb-Sollort (SOLL) liegt.

4. Verfahren nach Anspruch 3,
wobei die Farbtoleranzen als Toleranzraum (TolR) vorgegeben sind.

5. Verfahren nach Anspruch 4,
wobei als neuer Farb-Sollort (Opt) der Schnittpunkt der Verbindungsgeraden der Ersatz-Farborte (Kann1, Kann2) mit der Oberfläche des Toleranzraumes (TolR) als optimaler Sollort (Soll2) angesteuert wird, wenn die zugehörigen Tonwertzunahmen (ZᵢOpt) innerhalb der erweiterten, tolerierbaren Tonwertzunahmen ( ${\text{Z}}_{\text{i}} {\text{SOLL ± (N x Z}}_{\text{i}} \text{TOL)}$ ) am Dichte-Sollort bzw. Farb-Sollort (SOLL) liegen.

6. Verfahren nach Anspruch 1,
wobei der (die) Meßwert(e) entweder über Dichtemessungen mittels eines Densitometers oder über Remissionsmessungen mittels eines Spektrometers ermittelt werden.

7. Verfahren nach Anspruch 3,
wobei über eine Eingabe der Faktor N zur Erweiterung der Tonzuwertzunahmetoleranz(en) (ZᵢTOL) um den Dichte-Sollort bzw. Farb-Sollort (SOLL) festgelegt wird.

8. Verfahren nach Anspruch 3 oder 5,
wobei für den Fall, daß kein neuer geeigneter Sollort (Soll1, Soll2 bzw. Opt) gefunden wird, der sowohl innerhalb der einfachen bzw. der erweiterten tolerierbaren Tonwertzunahme(n) (ZᵢTOL bzw. N x ZᵢTOL) und zusätzlich innerhalb der entsprechenden Farbtoleranz(en) (EᵢTOL) bzw. Dichtetoleranz(en) (DVᵢTOL) liegt, eine Eingabe nach der weiteren Vorgehensweise anhand einer Entscheidungsliste abgefragt wird.

9. Verfahren nach einem oder mehreren der vorhergehenden Ansprüche,
wobei Vorschläge zur Erweiterung der Dichtetoleranz(en) (DVᵢTOL) bzw. der Tonwertzunahmetoleranz(en) (ZᵢTol) und der Tonwertzunahme(n) (ZᵢSOLL) am Dichte-Sollort bzw. Farb-Sollort (SOLL) berechnet und dem Drucker angezeigt werden.

## Claims

1. Method for colour control on a printing machine (1), measurement patches (7), which have been applied in the printing machine (1) to a printed sheet (6) in individual printing inks (i) with a layer thickness (Sᵢ), being measured photoelectrically, respectively using the measured values to determine the actual density locus and the actual colour locus (ACT) of a measurement patch (7) and comparing it with a corresponding desired density locus and desired colour locus (SP), the tonal value gain (ZᵢACT) at the actual density locus and at the actual colour locus (ACT) being determined in each case from the measured values of a half-tone and a full-tone patch of each individual printing ink (i), the tonal value gain(s) (ZᵢSP) at the desired density locus and at the desired colour locus (SP) being calculated from the tonal value gain(s) (ZᵢACT) at the actual density locus and at the actual colour locus (ACT) and from the difference of the layer thickness(es) (Sᵢ) between the actual density locus and actual colour locus (ACT) and the desired density locus and desired colour locus (SP), respectively, a maximum or minimum permissible layer thickness (Sᵢmax or Sᵢmin) being determined in each printing ink (i) for the maximum or minimum permissible tonal value gain (ZᵢSP + ZᵢTOL or ZᵢSP - Zᵢ TOL), respectively, for the case that at least one tonal value gain (ZᵢSP) at the desired density locus or at the desired colour locus (SP) lies outside a tolerable tonal value gain (ZᵢTOL), a substitute density locus or a substitute colour locus (Can1) being calculated by means of the maximum or minimum permissible layer thickness (Sᵢmax or Sᵢmin), the substitute density or colour locus (Can1) being defined as the new desired density locus or desired colour locus (Sp1), respectively, if it lies within a permissible density tolerance (DVᵢTOL) or colour tolerance (EᵢTOL) about the desired density locus or the desired colour locus (SP) and, proceeding from the actual density value or actual colour value (Act), the layer thickness(es) (Sᵢ) in the corresponding printing inks (i) necessary for the attainment of the new desired locus (Sp1) and corresponding manipulated variables for the adjustment of ink feed members (2) on the printing machine (1) being determined.

2. Method according to Claim 1, the measurement patch (7) being a full-tone patch, a half-tone patch or a grey patch.

3. Method according to Claim 1, the tonal value gain tolerance(s) (ZᵢTOL) being increased by a factor N (N > 1) and a new substitute density locus or substitute colour locus (Can2) on the limit of the density tolerance(s) (DVᵢTOL) or of the colour tolerance(s) (EᵢTOL) being selected as a new desired density locus or desired colour locus (Sp2), if it lies additionally within the widened tolerable tonal value gain(s) ( ${\text{ZSP ± (N × Z}}_{\text{i}} \text{TOL)}$ ) about the desired density locus or the desired colour locus (SP), respectively, for the case that the new desired density locus or desired colour locus (Sp1) lies outside the density tolerance(s) (DVᵢTOL) or outside the colour tolerance(s) (EᵢTOL).

4. Method according to Claim 3, the colour tolerances being stipulated as a tolerance space (TolR).

5. Method according to Claim 4, the point of intersection of the straight lines connecting the substitute colour loci (Can1, Can2) as the new desired colour locus (Opt) with the surface of the tolerance space (TolR) being selected as the optimal desired locus (Sp2), if the associated tonal value gains (ZᵢOpt) lie within the widened tolerable tonal value gains ( ${\text{Z}}_{\text{i}} {\text{SP ± (N × Z}}_{\text{i}} \text{Tol)}$ ) at the desired density locus or desired colour locus (SP).

6. Method according to Claim 1, the measured value(s) being determined either by density measurements by means of a densitometer or via reflectance measurements by means of a spectrometer.

7. Method according to Claim 3, the factor N for widening the tonal value gain tolerance(s) (ZᵢTOL) about the desired density locus or desired colour locus (SP) being defined via an input.

8. Method according to Claim 3 or 5, an input as to the further action on the basis of a decision list being requested, in the case that no new suitable desired locus (Sp1, Sp2 or Opt) is found which lies both within the plain or the widened tolerable tonal gain value(s) (ZᵢTOL or N × ZᵢTOL) and also within the corresponding colour tolerance(s) (EᵢTOL) or density tolerance(s) (DVᵢTOL).

9. Method according to one or more of the preceding claims, suggestions for the widening of the density tolerance(s) (DVᵢTOL) or the tonal value gain tolerance(s) (ZᵢTol), respectively, and the tonal value gain(s) (ZᵢSP) at the desired density locus or desired colour locus (SP) being calculated and indicated to the printer.

## Revendications

1. Procédé de commande de l'encrage sur une machine à imprimer (1), dans lequel des zones de mesure (7), qui ont été imprimées sur une feuille imprimée (6) dans la machine à imprimer (1) avec une épaisseur de couche (Sᵢ) dans différentes encres (i), sont soumises à une mesure photoélectrique,
dans lequel, à l'aide des valeurs mesurées, on détermine le lieu réel de densité ou le lieu réel de couleur (REEL) d'une zone de mesure (7) et on la compare à un lieu de consigne de densité ou à un lieu de consigne de couleur (CONS) correspondant,
dans lequel, à partir des valeurs mesurées d'une zone tramée ou d'une zone d'aplat de chaque encre (i), on détermine l'accroissement de valeur de ton (ZᵢCONS) sur le lieu réel de densité et le lieu réel de couleur (REEL) respectivement,
dans lequel, à partir de l'accroissement ou des accroissements de valeurs de ton (ZᵢCONS) sur le lieu réel de densité ou le lieu réel de couleur (REEL) et à partir de la différence de l'épaisseur de couche ou des épaisseurs de couche (Sᵢ) entre le lieu réel de densité ou le lieu réel de couleur (REEL) et le lieu de consigne de densité ou le lieu de consigne de couleur (CONS), on calcule l'accroissement ou les accroissements de valeurs de ton (ZᵢCONS) sur le lieu de consigne de densité ou le lieu de consigne de couleur (CONS),
dans lequel, pour le cas où au moins un accroissement de valeur de ton (ZᵢCONS) sur le lieu de consigne de densité ou le lieu de consigne de couleur (CONS) se trouve en dehors d'un accroissement de valeur de consigne tolérable (ZᵢTol), dans chaque encre (i) pour l'accroissement maximal ou minimal admissible de valeur de ton (ZᵢCONS + ZᵢTol ou ZᵢCONS - ZᵢTol), on détermine une épaisseur de couche maximale ou minimale admissible (Sᵢmax ou Sᵢmin),
dans lequel, au moyen de l'épaisseur de couche maximale ou minimale admissible (Sᵢmax ou Sᵢmin), on calcule un lieu de densité de remplacement ou un lieu de couleur de remplacement (Pos1),
dans lequel le lieu de densité ou de couleur de remplacement (Pos1) est pris comme nouveau lieu de consigne de densité ou lieu de consigne de couleur (Cons1), lorsqu'il se trouve à l'intérieur dans les limites d'une tolérance de densité admissible (DVᵢTol) ou d'une tolérance de couleur admissible (EᵢTol) qui encadre le lieu de consigne de densité ou le lieu de consigne de couleur (CONS) et
dans lequel, en partant du lieu réel de densité ou du lieu réel de couleur (Réel), on détermine la ou les épaisseur(s) de couche (Sᵢ) qui sont nécessaires dans les encres correspondantes (i) pour obtenir le nouveau lieu de consigne (Cons1) et les grandeurs de commande correspondantes pour la correction du réglage des organes d'amenée d'encre (2) sur la machine à imprimer (1).

2. Procédé selon la revendication 1,
dans lequel la zone de mesure (7) est une zone tramée ou une zone de gris.

3. Procédé selon la revendication 1,
dans lequel, pour le cas où le nouveau lieu de consigne de densité ou lieu de consigne de couleur (Cons1) est en dehors de la ou des tolérances de densité (DVᵢTOL)ou en dehors de la ou des tolérances de couleur (EᵢTOL), on élargit la ou les tolérances aux accroissements de la valeur de ton (ZᵢTOL) d'un facteur N (N > 1) et on impose un nouveau lieu de densité de remplacement ou lieu de couleur de remplacement (Poss2) à la limite de la ou des tolérances de densité (DVᵢTOL) ou de la ou des tolérances de couleur (EᵢTOL) en qualité de nouveau lieu de consigne de densité ou lieu de consigne de couleur (Cons2) lorsqu'il se trouve en supplément dans les limites de l'accroissement ou des accroissements de valeur de ton élargis, tolérables ( ${\text{ZCONS + (N x Z}}_{\text{i}} \text{TOL}$ ) encadrant le lieu de consigne de densité ou le lieu de consigne de couleur (CONS).

4. Procédé selon la revendication 3,
dans lequel les tolérance de couleurs sont prédéterminées sous la forme d'un espace de tolérance (TolR).

5. Procédé selon la revendication 4,
dans lequel on impose, comme nouveau lieu de consigne de couleur (Opt), le lieu d'intersection de la droite de jonction des lieux de couleur de remplacement (Cons1, Cons2) avec la surface de l'espace de tolérance (TOLR) en tant que lieu de consigne optimal (CONS2) lorsque les accroissements correspondants de la valeur de ton (ZᵢOpt) se trouvent à l'intérieur des accroissements de valeurs de ton, élargis, tolérables ( ${\text{Z}}_{\text{i}} {\text{CONS+(N xZ}}_{\text{i}} \text{TOL)}$ au lieu de consigne de densité ou au lieu de consigne de couleur (CONS).

6. Procédé selon la revendication 1,
dans lequel la ou les valeurs mesurées sont obtenues, soit par des mesures de densité au moyen d'un densitomètre, soit au moyen de mesures spectrales au moyen d'un spectromètre.

7. Procédé selon la revendication 3,
dans lequel on fixe, par une entrée de données, le facteur N d'élargissement de la ou des tolérances d'accroissement de la valeur de ton (ZᵢTOL) qui encadre(nt) ou le lieu de consigne de couleur (CONS).

8. Procédé selon la revendication 3 ou 5,
dans lequel, pour le cas où l'on ne trouve pas de nouveau lieu de consigne approprié (Cons1, Cons2 ou Opt) qui se trouve à la fois à l'intérieur de l'accroissement ou des accroissements de la valeur ou des valeurs de ton simples ou élargis tolérables (ZᵢTOL ou N x ZᵢTOL) et, en supplément, à l'intérieur de la ou des tolérances de couleur (EᵢTOL) ou de densité (DVᵢTOL) correspondantes, on interroge une entrée de données effectuée selon l'autre mode opératoire en regard d'une liste de décisions.

9. Procédé selon une ou plusieurs des revendications précédentes,
dans lesquelles des propositions d'élargissement de la ou des tolérances de densité (DVᵢTOL) ou de la ou des tolérances d'accroissement de la valeur de ton (ZᵢTOL) et de l'accroissement ou des accroissements de valeurs de ton (ZᵢCONS) sur le lieu de consigne de densité ou le lieu de consigne de couleur (CONS) sont calculées et indiquées à l'imprimeur.
